# EUROPÄISCHE PATENTSCHRIFT

(11) **EP 4 314 426 B1**
(45) Veröffentlichungstag und Bekanntmachung des Hinweises auf die Patenterteilung: **02.07.2025**
(21) Anmeldenummer: 22714209.8
(22) Anmeldetag: 18.03.2022
(51) Int. Cl.: E03D 9/00

(54) **WC-DESODORIERUNGSVORRICHTUNG MIT SPRÜHKOPF**
WC-DEODORIZING DEVICE WITH SPRAY HEAD
DISPOSITIF DE DÉSODORISATION DE TOILETTES À TÊTE DE PULVÉRISATION

(30) Priorität: 30.03.2021 DE 102021108067
(43) Veröffentlichungstag der Anmeldung: 07.02.2024
(73) Patentinhaber: MeeMotion GmbH, 21423 Winsen (Luhe) (DE)
(72) Erfinder: Meiners, Ole, 21423 Winsen (Luhe) (DE)
(74) Vertreter: Bardehle Pagenberg Partnerschaft mbB Patentanwälte Rechtsanwälte
(86) Internationale Anmeldenummer: PCT/EP2022/057173
(87) Internationale Veröffentlichungsnummer: WO 2022/207366

(56) Entgegenhaltungen:
- DE-A1- 102016 010 943
- US-A- 3 178 070
- US-A- 3 336 603
- US-A- 4 670 916
- US-B1- 7 676 856

## Beschreibung

Gegenstand der Erfindung ist eine WC-Desodorierungsvorrichtung umfassend einen Sprühbehälter mit Betätigungselement, wobei das Betätigungselementbevorzugt ein Sprühkopf ist, eine Befestigungsvorrichtung für den Sprühbehälter an der Außenseite des WC-Beckens und ein Schlauchsystem, das mit dem Betätigungselement verbunden ist, und über den Rand des WC-Beckens ins Beckeninnere führt.

Bei und nach der Benutzung entstehen häufig unerwünschte Gerüche. Es daher verschieden Maßnahmen, um die Geruchsbelästigung zu reduzieren, sind beispielsweise Raumluftsprays verbreitet, die nach der WC-Nutzung in die Raumluft gesprüht werden. Diese haben dann Nachteil, dass sie erst zeitlich verschoben zur Geruchsentstehung ausgebracht und im gesamten Raum verteilt werden. Es gibt deshalb auch Vorrichtungen, die ein entsprechendes Spray im Inneren des WC-Beckens abgeben, um vor und während der Benutzung unangenehme Gerüche reduzieren bzw. vermeiden.

US 7,676,856 B1 beschreibt eine Vorrichtung, mit der ein Aerosol aus einem Behälter in ein Toilettenbecken abgegeben werden kann. Die Vorrichtung hat ein Gehäuse mit einem Kanisterhalteabschnitt, der einen Kanister mit einer Düse zum Versprühen eines Geruchsbehandlungssprays hält. Das Gehäuse hat außerdem zwei Platten zur Befestigung des Geräts an einem Rand der Toilettenschüssel. Zwischen den Platten befinden sich Federn zum Vorspannen eines WC-Sitzes, wenn der Sitz leer ist, und um zu ermöglichen, dass sich der Sitz nach unten bewegt, wenn jemand auf dem Sitz sitzt. Die Abwärtsbewegung des Sitzes bewegt das obere Element nach unten, wodurch die Düse am Kanister betätigt wird und eine vorgegebene Menge Spray in die Toilettenschüssel sprüht. Die beschriebene Konstruktion ist vergleichsweise aufwendig und muss speziell an die Geometrie der Toilette angepasst werden.

DE 10 2016 010 943 A1 beschreibt eine Hygienesprayleitung aus weniger Bauteilen, die seitlich an eine Toilette gehängt und mit einer Spraydose verbunden wird. Die Konstruktion besteht nur aus wenigen Bauteilen und sieht eine Halterung zur Befestigung an dem Toilettenbecken vor.

US 3,336,603 A offenbart eine Vorrichtung zur Geruchsbekämpfung in einer Toilettenschüssel. Die Vorrichtung umfasst einen Behälter mit einer geruchshemmenden Substanz, die bei Betätigung eines Druckelements an der Vorrichtung freigesetzt wird. Die Vorrichtung wird auf die Oberseite der Toilettenschüssel hinter den WC-Sitz aufgelegt und lässt sich daher nur bei bestimmten Keramikgeometrien montieren.

Die bekannten Systeme haben den Nachteil, dass sie entweder vergleichsweise aufwendige Konstruktionen bieten oder an die genauen Abmessungen einer WC-Einheit angepasst sind. Die erheblichen markenabhängigen Maßdifferenzen von WC-Becken insgesamt in Höhe, Breite Beckenrand, Abstand Brille zu Becken etc. machen es bei diesen Konstruktionen notwendig, für jeden Standardtyp eine andere Vorrichtung bereit zu stellen. Auch werden die Vorrichtungen fest verbaut und können nicht zu einem anderen WC transportiert werden.

Gegenstand der Erfindung ist eine WC-Desodorierungsvorrichtung gemäß Anspruch 1.

Weitere Ausgestaltungsformen sind Gegenstand der Unteransprüche oder nachfolgend beschrieben.

Die erfindungsgemäße WC-Desodorierungsvorrichtung umfasst eine Befestigungsvorrichtung für den Sprühbehälter an der Außenseite des WC-Beckens und ein Schlauchsystem, das mit einem Betätigungselement eines Sprühbehälters verbindbar ist, und vom Betätigungselement über den Rand des WC-Beckens ins Beckeninnere führt. Durch Betätigen des Betätigungselements wird bei angeschlossenem Sprühbehälter ein Sprühvorgang ausgelöst und eine Menge Spray aus dem Sprühbehälter abgegeben.

Die WC-Desodorierungsvorrichtung weist ein ergonomisch geformtes Griffelement auf, das eine zentrale Aufnahmeöffnung für das Betätigungselement und mindestens zwei seitlich von der Aufnahmeöffnung angeordnete Auflageflächen für Finger hat. Die Auflageflächen sind beispielweise flügelförmig oder rechteckig ausgeführt. Die Auflageflächen können zudem an der Unterseite des Griffelements abgerundete Einbuchtungen aufweisen. Die an die Rundungen der Finger angepasst sind und eine leichtere Platzierung der Finger erlauben. Das Griffelement weit ein Verbindungsmittel auf, mit dem es mit dem Sprühbehälter verbunden wird, d.h. auf dem Sprühbehälter montiert wird.

Das Schlauchsystem weist einen flexiblen Schlauch auf, der zwischen Toilettensitz und oberem Beckenrand des WC-Beckens in das Innere des WC-Beckens führt. Der flexible Schlauch ist an seinem einem Ende mit dem Betätigungselement auf Höhe der Abgabeöffnung des Sprühbehälters verbindbar und weist an seinem anderen Ende eine Auslassöffnung auf.

Die erfindungsgemäße WC-Desodorierungsvorrichtung weist weiter ein Positionierungselement auf, dass an einem ersten Ende des Schlauchsystems befestigt ist und im Beckeninnern des WC-Beckens positioniert ist. Das Positionierungselement enthält ein Gegengewicht, bevorzugt an der Unterseite, das den Schlauch im Inneren des WC-Beckens in Position zieht und hält. Der flexible Schlauch ist an dem Ende mit der Auslassöffnung mit dem Positionierungselement verbunden, wobei der Schlauch innerhalb des Positionierungselement mündet, und die Auslassöffnung bevorzugt im Positionierungselement angeordnet ist. Die Positionierungshilfe ist dabei beispielsweise wie ein Trichter oder eine Schlauchtülle abnehmbar über den Schlauch gestülpt. Die Positionierungshilfe kann auch fest mit dem Schlauch verbunden sein.

Der Sprühbehälter enthält eine Flüssigkeit, die als Spray bzw. Aerosol durch den Schlauch in das Innere des WC-Beckens gesprüht wird. Die Flüssigkeit ist beispielweise ein Reinigungsmittel, ein Desinfektionsmittel, ein Deodorant, eine antiseptische Lösung, eine parfümierte Lösung oder ein Lufterfrischungsmittel.

Bevorzugt besteht das Schlauchsystem aus einem flexiblen Schlauch. Der flexible Schlauch ist bevorzugt ein Silikonschlauch oder ein Kunststoffschlauch. Der Schlauch hat beispielweise einen Innendurchmesser von 0,5 - 5 mm, bevorzugt 1 - 2 mm.

Bevorzugt ist das Griffelement aus Kunststoff, besonders bevorzugt ein kunststoffformteil. Das Griffelement ist in einer Ausführungsform spiegelsymmetrisch zur Mittelachse ausgebildet, wobei die Mittelachse durch den Mittelpunkt der Aufnahmeöffnung und quer zu den Auflageflächen verläuft. Optional weist das Griffelement auf der zum WC-Becken gewandten Seite eine Öffnung für den Schlauch auf und der flexible Schlauch wird vom Sprühkopf durch die Öffnung geführt ist. Die Öffnung ist beispielsweise als länglicher Schlitz von oben nach unten ausgeführt, um der Bewegung des Schlauchs bei Auf- Absenken des Sprühkopfes Rechnung zu tragen.

Das Griffelement beinhaltet den Sprühkopf nur lose in sich, um eine Auf- und Abwärtsbewegung des Sprühkopfes bei Betätigung zu gewährleisten. Er wird lediglich durch eine parallele Fassung in der Aufnahmeöffnung in seiner Position gehalten. Ein Herausfallen nach unten wird durch dir Führung des Schlauchs durch die Öffnung verhindert.

Das Griffelement, bevorzugt als Dreifingersprühkopf ausgestaltet, ermöglicht es mit Anlegen von nur drei Fingern - Daumen auf dem Sprühknopf und Zeigefinger sowie Mittelfinger an die Außenflügel, Spray in das WC-Innere abzugeben. Somit ist es beim Sitzen auf dem WC möglich, einen aufrechtstehenden Sprühbehälter zu bedienen. Wird der Sprühkopf betätigt, gelangt die Flüssigkeit durch den Schlauch zwischen Toilettenbrille und Beckenrand in das Innere des Beckens. Dort mündet der Schlauch z.B. ca. 5cm unterhalb des Beckenrands in die Positionierhilfe.

Das Positionierungselement ist bevorzugt ein Kunststoffteil oder ein Metallteil ist, das trichterförmig, tropfenartig, rund oder oval geformt ist und über den Schlauch gestülpt ist. Das Gegengewicht des Positionierungselements ist in einer Ausführungsform ein Metallkörper, der bevorzugt vollständig vom Positionierungselement umschlossen wird, beispielsweise ein scheiben- oder plattenförmiger Körper. In einer weiteren Ausführungsform ist das Gegengewicht aus Kunststoff geformt, bevorzugt aus demselben Kunststoff wie das Positionierungselement. Das Gegengewicht beschwert das Positionierungselement künstlich und ist z.B. ein ca. 8-12 g schweres Gewicht aus Metall oder z.B. eine 12 - 15 g schwere asymmetrische Kunststoffkonstruktion.

Das Positionierungselement ist in einer Ausführungsform asymmetrisch ausgestaltet und das Gegengewicht dezentral im Positionierungselement angeordnet.

Die Positionierhilfe beinhaltet das Gegengewicht, um zwei Dinge zu gewährleisten. Zum einen dient es dazu die Auslassöffnung des Schlauchs bei der nicht unerheblichen Druckentwicklung in seiner Position zu halten, da ansonsten sich der Schlauch mit seiner Öffnung bei Sprühkopfbetätigung unkontrolliert im Beckeninneren bewegen und ggf. den Benutzer direkt besprühen würde. Zum anderen ist das Gegengewicht bevorzugt dezentral eingebaut und garantiert eine Selbstausrichtung der Positionierungshilfe und somit richtige Position der Auslassöffnung, die optimalerweise Spray in einem Winkel von 25-45° abgibt.

Die Befestigungsvorrichtung zur Befestigung der erfindungsgemäßen WC-Desodorierungsvorrichtung am WC-Becken ist mehrteilig, insbesondere mindestens zweiteilig, und weist zwei Magneten auf, wobei ein erster Magnet am oder im Griffelement befestigt ist und ein zweiter, damit zusammenwirkender Magnet an der Außenseite des WC-Beckens befestigt ist. Der erste Magnet kann beispielswiese an die Außenseite des Griffelements geklebt sein oder vom Material des Griffelements umschlossen und im Inneren des Griffelements gelagert sein. Der zweite Magnet ist beispielweise an die Außenseite des WC-Beckens geklebt oder anderweitig dort gehaltert.

Wenn die erfindungsgemäße WC-Desodorierungsvorrichtung mittels eines Magneten oder anderer lösbarer Befestigung am äußeren Beckenrand befestigt wird, ist sie jederzeit zu entfernen, um die Toilette zu reinigen oder aber den Sprühbehälter zu tauschen. Dieser Magnetverbund unterliegt keine Alterung und sollte über Jahre funktionieren. Dabei wird beispielsweise bei Erstinstallation ein selbstklebender Magnet an der Außenseite des WC-Beckenrandes aufgebracht. Dieser hat seinen "Gegenspieler" am oder im Griffelement angeordnet.

Das Griffelement weist bevorzugt als Verbindungsmittel mit dem Sprühbehälter einen Schraubverschluss, einen Steckverschluss, einen Magnetverschluss oder einen Klemmverschluss auf. Für die Befestigung des Griffelements am Sprühbehälter bestehen somit mehrere Möglichkeiten abhängig davon, ob die Vorrichtung als Einwegprodukt oder als Mehrwegprodukt ausgestaltet ist.

In einer Ausführungsform der erfindungsgemäßen WC-Desodorierungsvorrichtung weist diese einen Sprühbehälter mit Betätigungselement auf, wobei das Betätigungselement bevorzugt ein Sprühkopf ist. Der Sprühbehälter ist bevorzugt ein Druckgasbehälter oder ein Pumpspraybehälter. Der Druckgasbehälter ist beispielsweise ein handelsüblicher Deodorantbehälter. Aus ökologischer Sicht, ist ein Wechseln der Sprühbehälter wünschenswert. Diese ist zum Beispiel mit einem Magnetverschluss oder Schraubverschluss möglich. Bei einem Einweg-Produkt würde auch eine feste Verbindung verwendet werden. Ein Vorteil bei en Druckgasbehältern ist, dass die 50, 100, 150 ml Flaschen alle den gleichen Durchmesser des Behälterrands haben und je nach Frequenz die Größe des Sprühbehälters gewählt werden kann.

Die erfindungsgemäße WC-Desodorierungsvorrichtung ermöglicht es ein Spray in das Innere eines WC-Beckens zu applizieren, während diese im Sitzen benutzt wird. Dazu wird aus einem äußerlich angebrachte Sprühbehälter Flüssigkeit durch ein Schlauchsystem in das Innere eines WC-Beckens befördert. Durch das erfindungsgemäße Schlauchsystem in Form eines flexiblen Schlauchs passt sich die erfindungsgemäße Vorrichtung an die enorme Vielfalt der Beckenanatomie an und berücksichtigt die Vielfalt an Geometrien und Abmessungen. Der Schlauch kann für die Reinigung des WC-Beckens leicht angehoben werden und auch der Schlauch an sich ist einfach zu reinigen oder auszutauschen.

Durch das Gegengewicht in der Positionierungshilfe, also eine dezentrale Gewichtserhöhung lässt sich die Erfindungsgemäße WC-Desodorierungsvorrichtung ohne jegliche weitere Apparatur in eine immer sich selbst anpassende Position bringen, da sie sich selber im WC-Becken ausrichtet. Auch die Befestigung an der Außenseite ist ohne Werkzeug oder zusätzliche Anbauten möglich, nur durch Anbringung z.B. eines Magneten, Klebestreifen oder Klettstreifens.

Die erfindungsgemäße Vorrichtung ist schnell an jede beliebige Toilette installierbar. Der Verzicht auf starre, komplexe Armarturen oder Installationen erlaubt es die erfindungsgemäße Vorrichtung für jedes beliebige WC-Becken unabhängig von Geometrie und Abmessungen zu benutzen. Anders als bisherige Systeme ist die erfindungsgemäße Vorrichtung somit trotz der erheblichen Maßdifferenzen in der Breite innerhalb der WC-Becken, sowie die markenabhängigen Maßdifferenzen insgesamt in Höhe, Breite Beckenrand, Abstand Brille und Becken vielfältig einsetzbar. Die Vorhaben ist an beliebiger Stelle des Beckenrandes positionierbar und der Schlauch entsprechend adaptierbar. Auf Grund der wenigen, einfach gestalteten Bauteile, sind die Produktionskosten niedrig und erlauben eine Massenfertigung.

Die Erfindung wird anhand der Figuren näher erläutert. Es zeigen:
- Fig. 1: eine erfindungsgemäße WC-Desodorierungsvorrichtung in einer seitlichen Schnittansicht,
- Fig. 2: die erfindungsgemäße WC-Desodorierungsvorrichtung in einer Draufsicht von oben,
- Fig. 3: einen Ausschnitt einer Ausführungsform der erfindungsgemäßen WC-Desodorierungsvorrichtung,
- Fig. 4: eine vergrößerte Ansicht einer Positionierhilfe und
- Fig. 5: alternative Ausführungsform des Griffelements.

Figur 1 zeigt eine erfindungsgemäße WC-Desodorierungsvorrichtung 1 in einer seitlichen Schnittansicht. Die WC-Desodorierungsvorrichtung 1 weist einen Sprühbehälter 2 mit einem Sprühkopf 3 auf. Ein flexibler Schlauch 10 führt unter dem WC-Sitz 11 über den Rand R des WC-Beckens 5 ins Beckeninnere I des WC-Beckens. Der Schlauch 10 ist an seinem ersten Ende 12 mit dem Sprühkopf 3 verbunden. Am zweiten Ende 13 ist der Schlauch 10 mit einem Positionierungselement 15 verbunden, das hier tropfenförmig ausgebildet ist. Das Positionierungselement weist ein Gegengewicht 16 auf, das dezentral im unteren Bereich der Positionierungshilfe 15 angeordnet ist. Der flexible Schlauch weist eine Auslassöffnung 14 auf, aus der der Spray (hier schematisch angedeutet) in das Beckeninnere I geleitet wird. Der Sprühbehälter 2 ist über den Sprühbehälterrand 20 mit einem Griffelement 6 verbunden. Im Griffelement 6 ist ein erster Magnet 18 angeordnet. Der erste Magnet 18 wirkt mit einem zweiten Magneten 19 zusammen, der an der Außenseite A des WC-Beckens angeklebt ist. Beide Magnete zusammen bilden die Befestigungsvorrichtung 4.

Figur 2 zeigt die erfindungsgemäße WC-Desodorierungsvorrichtung 1 aus Figur 1 in einer Aufsicht ohne WC-Sitz. Das Griffelement 6 weist seitlich des Sprühkopfs 3 zwei Auflageflächen 8, 9 für die Finger auf. Über die Befestigungsvorrichtung 4 ist das Griffelement 6 am WC-Becken 5 befestigt. Der flexible Schlauch 10 ist über den Rand des WC-Beckens ins Beckeninnere I geführt. Die Positionierungshilfe 15 hält durch das Gegengewicht 16 die WC-Desodorierungsvorrichtung 1 und insbesondere die Auslassöffnung 14 in Position.

Fig. 3 a zeigt einen vergrößerten Ausschnitt einer Ausführungsform der erfindungsgemäßen WC-Desodorierungsvorrichtung 1. Das Griffelement 6 ist am Behälterrand 20 des Sprühbehälters 2 befestigt. Mittig weist das Griffelement 6 eine zentrale Aufnahmeöffnung 7 auf, in der der Sprühkopf 3 angeordnet ist. Die Aufnahmeöffnung weist hier eine Stufe auf, um den stufenförmigen Sprühkopf 3 aufzunehmen und verliersicher zu haltern. Fig. 3b zeigt eine weitere Ausführungsform für eine andere Form des Sprühkopfs 3. Das Griffelement 6 ist hier über einen Magnetverschluss an dem Sprühbehälter 2 befestigt. Der Sprühbehälter weist auf seinem Sprühbehälterrand 20 einen Magneten 21 auf. Das Griffelement weist an der Unterseite einen Magneten 22 auf, der mit den Magneten 21 zusammenwirkt und so das Griffelement 6 am Sprühbehälter befestigt. Fig. 3 c zeigt eine alternative Befestigung des Griffelements 6 am Sprühbehälter 2 mit einem Schraubverschluss. Am Rand 20 des Sprühbehälters 2 ist eine Außengewinde 23 befestigt. Das Griffelement weist auf der Innenseite der Aufnahmeöffnung 7 ein Innengewinde 24 auf, das mit dem Außengebinde 23 einen Schraubverschluss bildet.

Fig. 4a zeigt eine vergrößerte Ansicht einer Positionierhilfe 15 in einer Aufsicht. Die Positionierhilfe hat eine Stulpöffnung 25 durch die der Schlauch 10 geführt werden kann. In exzentrischer Position ist ein Gegengewicht 16 in der Positionierhilfe integriert. Fig. 4b zeigt die Positionierhilfe 15 aus Fig. 4a in einer seitlichen Schnittansicht. Die Auslassöffnung 14 ist im Bereich der Positionierhilfe 15 angeordnet, so dass die Positionierungshilfe zur Richtungsgebung des Sprühstoßes beiträgt.

Figuren 5a und 5b zeigen eine alternative Ausführungsform des Griffelements 6. Die Auflageflächen 8 und 9 sind hier geriffelt ausgestaltet. Das Griffelement hat eine zur Mittelachse M spiegelsymmetrische Gestaltung.

Die Erfindung ist nicht auf eine der vorbeschriebenen Ausführungsformen beschränkt, sondern in vielfältiger Weise abwandelbar.

### Bezugszeichenliste

- 1: WC-Desodorierungsvorrichtung
- 2: Sprühbehälter
- 3: Betätigungselement/Sprühkopf
- 4: Befestigungsvorrichtung
- 5: WC-Becken
- 6: Griffelement
- 7: zentrale Aufnahmeöffnung
- 8: Auflagefläche
- 9: Auflagefläche
- 10: Schlauch
- 11: WC-Sitz
- 12: erste Ende Schlauch
- 13: zweite Ende Schlauch
- 14: Auslassöffnung
- 15: Positionierungselement
- 16: Gegengewicht
- 17: Öffnung
- 18: erster Magnet am Griffelement
- 19: zweiter Magnet
- 20: Sprühbehälterrand
- 21: Magnet
- 22: Magnet
- 23: Außengewinde
- 24: Innengewinde
- 25: Stulpöffnung
- A: Außenseite des WC-Beckens
- R: Rand des WC-Beckens
- I: Beckeninnere des WC-Beckens
- M: Mittelachse

## Patentansprüche

1. WC-Desodorierungsvorrichtung (1) umfassend
- eine Befestigungsvorrichtung (4) für einen Sprühbehälter (2) an einer Außenseite (A) eines WC-Beckens (5),
- ein Schlauchsystem, das mit einem Betätigungselement (3) eines Sprühbehälters verbindbar ist, und über den Rand (R) des WC-Beckens (5) ins Beckeninnere (I) führt,
**wobei**
- die WC-Desodorierungsvorrichtung (1) ein ergonomisch geformtes Griffelement (6) aufweist, wobei das Griffelement (6) eine zentrale Aufnahmeöffnung (7) für ein Betätigungselement (3) und zwei seitlich von der zentralen Aufnahmeöffnung angeordnete Auflageflächen (8,9) für die Finger aufweist,
- das Griffelement (6) ein Verbindungsmittel zur Verbindung mit dem Sprühbehälter (2) aufweist,
- das Schlauchsystem einen flexiblen Schlauch (10) aufweist, der zwischen WC-Sitz (11) und oberem Beckenrand (R) des WC-Beckens (5) in das Innere (I) des WC-Beckens (5) führt,
- der flexible Schlauch (10) an seinem ersten Ende (12) Ende mit dem Betätigungselement (3) auf Höhe einer Abgabeöffnung des Sprühbehälters verbunden wird und an seinem zweiten Ende (13) eine Auslassöffnung (14) aufweist,
- die WC-Desodorierungsvorrichtung (1) weiter ein Positionierungselement (15) aufweist, dass an einem zweiten Ende (13) des Schlauchs (10) befestigt ist und im Beckeninnern (I) des WC-Beckens (5) positioniert ist,
- das Positionierungselement (15), bevorzugt an seiner Unterseite, ein Gegengewicht (16) enthält,
- der Schlauch (10) mit seinem zweiten Ende (13) in dem Positionierungselement (15) mündet und die Auslassöffnung (14) bevorzugt im Bereich des Positionierungselements (15) angeordnet ist, **dadurch gekennzeichnet, dass**
- die Befestigungsvorrichtung (4) mehrteilig, mindestens zweiteilig, ist und zwei Magneten (18, 19) aufweist, wobei ein erster Magnet (18) am oder im Griffelement befestigt ist und ein zweiter, damit zusammenwirkender Magnet (19) an der Außenseite (A) des WC-Beckens befestigt ist.

2. WC-Desodorierungsvorrichtung (1) gemäß Anspruch 1, **dadurch gekennzeichnet, dass** das Schlauchsystem aus einem flexiblen Schlauch (10) besteht.

3. WC-Desodorierungsvorrichtung (1) gemäß einem der vorhergehenden Ansprüche, **dadurch gekennzeichnet, dass** der flexible Schlauch (10) ein Silikonschlauch oder ein Kunststoffschlauch ist und der Schlauch bevorzugt einen Innendurchmesser zwischen 0,5 mm und 10 mm, bevorzugt 0,5 mm und 2 mm aufweist.

4. WC-Desodorierungsvorrichtung (1) gemäß einem der vorhergehenden Ansprüche, **dadurch gekennzeichnet, dass** das Griffelement (6) spiegelsymmetrisch zur Mittelachse (M) ausgebildet ist.

5. WC-Desodorierungsvorrichtung (1) gemäß einem der vorhergehenden Ansprüche, **dadurch gekennzeichnet, dass** das Griffelement (6) auf der zum WC-Becken (5) gewandten Seite eine Öffnung (17) aufweist und der flexible Schlauch (10) durch die Öffnung (17) geführt ist.

6. WC-Desodorierungsvorrichtung (1) gemäß einem der vorhergehenden Ansprüche, **dadurch gekennzeichnet, dass** das Positionierungselement (15) ein Kunststoffteil oder ein Metallteil ist, das trichterförmig, tropfenartig, rund oder oval geformt ist und über den Schlauch (10) gestülpt ist.

7. WC-Desodorierungsvorrichtung (1) gemäß einem der vorhergehenden Ansprüche, **dadurch gekennzeichnet, dass** das Gegengewicht (16) ein Metallkörper ist, der bevorzugt vollständig vom Positionierungselement (15) umschlossen wird.

8. WC-Desodorierungsvorrichtung (1) gemäß einem der vorhergehenden Ansprüche, **dadurch gekennzeichnet, dass** das Positionierungselement (15) asymmetrisch ist und/oder Gegengewicht (16) dezentral im Positionierungselement (15) angeordnet ist.

9. WC-Desodorierungsvorrichtung (1) gemäß einem der vorhergehenden Ansprüche, **dadurch gekennzeichnet, dass** das Griffelement (6) als Verbindungsmittel mit dem Sprühbehälter (2) einen Schraubverschluss, einen Steckverschluss, einen Magnetverschluss oder einen Klemmverschluss aufweist.

10. WC-Desodorierungsvorrichtung (1) gemäß einem der vorhergehenden Ansprüche, **dadurch gekennzeichnet, dass** die WC-Desodorierungsvorrichtung (1) einen Sprühbehälter (2) mit Betätigungselement (3) aufweist und das Betätigungselement bevorzugt ein Sprühkopf (3) ist.

11. WC-Desodorierungsvorrichtung (1) gemäß Anspruch 10, **dadurch gekennzeichnet, dass** der Sprühbehälter (2) ein Druckgasbehälter oder ein Pumpspraybehälter ist.

## Claims

1. WC-deodorizing device (1) comprising
- a fastening device (4) for a spray container (2) on an outer side (A) of a WC bowl (5),
- a tube system which can be connected to an actuating element (3) of a spray container and leads over the rim (R) of the WC bowl (5) into the bowl interior (I), wherein
- the WC-deodorizing device (1) has an ergonomically shaped grip element (6),
wherein the grip element (6) has a central receiving opening (7) for an actuating element (3) and two contact surfaces (8, 9) for the fingers arranged laterally of the central receiving opening,
- the grip element (6) comprises a connecting means for connection to the spray container (2),
- the tube system comprises a flexible tube (10) which leads between the toilet seat (11) and the upper rim (R) of the WC bowl (5) into the interior (I) of the WC bowl (5)
- the flexible tube (10) is connected at its first end (12) to the actuating element (3) at the level of a dispensing opening of the spray container and has an outlet opening (14) at its second end (13),
- the WC deodorizing device (1) further comprises a positioning element (15) which is attached to a second end (13) of the tube (10) and is positioned inside the bowl (I) of the WC bowl (5),
- the positioning element (15) contains a counterweight (16), preferably on its underside
- the tube (10) opens with its second end (13) into the positioning element (15) and the outlet opening (14) is preferably arranged in the region of the positioning element (15), **characterized in that**
- the fastening device (4) is multi-part, at least two-part, and has two magnets (18, 19), a first magnet (18) being fastened to or in the grip element and a second magnet (19) cooperating therewith being fastened to the outside (A) of the WC bowl.

2. WC deodorizing device (1) according to claim 1, **characterized in that** the tube system consists of a flexible tube (10).

3. WC deodorizing device (1) according to one of the preceding claims, **characterized in that** the flexible tube (10) is a silicone tube or a plastic tube and the tube preferably has an inner diameter of between 0.5 mm and 10 mm, preferably 0.5 mm and 2 mm.

4. WC deodorizing device (1) according to one of the preceding claims, **characterized in that** the grip element (6) is designed to be mirror-symmetrical with respect to the central axis (M).

5. WC deodorizing device (1) according to one of the preceding claims, **characterized in that** the grip element (6) has an opening (17) on the side facing the WC bowl (5) and the flexible tube (10) is guided through the opening (17).

6. WC deodorizing device (1) according to one of the preceding claims, **characterized in that** the positioning element (15) is a plastic part or a metal part which is funnel-shaped, teardrop-shaped, round or oval and is slid over the tube (10).

7. WC deodorizing device (1) according to one of the preceding claims, **characterized in that** the counterweight (16) is a metal body which is preferably completely enclosed by the positioning element (15).

8. WC deodorizing device (1) according to one of the preceding claims, **characterized in that** the positioning element (15) is asymmetrical and/or counterweight (16) is arranged decentrally in the positioning element (15).

9. WC deodorizing device (1) according to one of the preceding claims, **characterized in that** the grip element (6) has a screw cap, a plug-in cap, a magnetic closure or a clamp closure as connecting means with the spray container (2).

10. WC deodorizing device (1) according to one of the preceding claims, **characterized in that** the WC deodorizing device (1) has a spray container (2) with an actuating element (3) and the actuating element is preferably a spray head (3).

11. WC deodorizing device (1) according to claim 10, **characterized in that** the spray container (2) is a compressed gas container or a pump spray container.

## Revendications

1. Dispositif de désodorisation de toilettes (1) comprenant
- un dispositif de fixation (4) d'un récipient de pulvérisation (2) sur une face extérieure (A) d'une cuvette de toilettes (5),
- un système de tuyau, qui peut être relié à un élément d'actionnement (3) d'un récipient de pulvérisation et mène à l'intérieur (I) de la cuvette par le bord (R) de la cuvette de toilettes (5),
dans lequel
- le dispositif de désodorisation de toilettes (1) comporte un élément de préhension (6) de forme ergonomique, dans lequel l'élément de préhension (6) comporte une ouverture de réception centrale (7) pour un élément d'actionnement (3) et deux surfaces d'appui (8, 9) pour les doigts disposées latéralement par rapport à l'ouverture de réception centrale,
- l'élément de préhension (6) comporte un moyen de liaison destiné à être relié au récipient de pulvérisation (2),
- le système de tuyau comporte un tuyau (10) flexible qui mène à l'intérieur (I) de la cuvette de toilettes (5) entre le siège de toilettes (11) et le bord supérieur (R) de la cuvette de toilettes (5),
- le tuyau (10) flexible est relié sur sa première extrémité (12) à l'élément d'actionnement (3) au niveau d'une ouverture de distribution du récipient de pulvérisation et comporte sur sa seconde extrémité (13) une ouverture de sortie (14),
- le dispositif de désodorisation de toilettes (1) comporte en outre un élément de positionnement (15) qui est fixé à une seconde extrémité (13) du tuyau (10) flexible et qui est positionné à l'intérieur (I) de la cuvette de toilettes (5),
- l'élément de positionnement (15) comprend, de préférence sur sa face inférieure, un contrepoids (16),
- le tuyau (10) débouche par sa seconde extrémité (13) dans l'élément de positionnement (15), et l'ouverture de sortie (14) est disposée de manière préférée dans la zone de l'élément de positionnement (15), **caractérisé en ce que**
- le dispositif de fixation (4) est en plusieurs parties, au moins en deux parties, et comporte deux aimants (18, 19), un premier aimant (18) étant fixé sur ou dans l'élément de préhension et un deuxième aimant (19) coopérant avec celui-ci étant fixé sur la face extérieure (A) de la cuvette de toilettes.

2. Dispositif de désodorisation de toilettes (1) selon la revendication 1, **caractérisé en ce que** le système de tuyau est constitué d'un tuyau (10) flexible.

3. Dispositif de désodorisation de toilettes (1) selon l'une des revendications précédentes, **caractérisé en ce que** le tuyau (10) flexible est un flexible en silicone ou un tuyau en matière plastique, et le tuyau présente de manière préférée un diamètre intérieur compris entre 0,5 mm et 10 mm, de manière préférée entre 0,5 mm et 2 mm.

4. Dispositif de désodorisation de toilettes (1) selon l'une des revendications précédentes, **caractérisé en ce que** l'élément de préhension (6) est réalisé de manière spéculairement symétrique par rapport à l'axe central (M).

5. Dispositif de désodorisation de toilettes (1) selon l'une des revendications précédentes, **caractérisé en ce que** l'élément de préhension (6) comporte une ouverture (17) sur le côté tourné vers la cuvette de toilettes (5), et le tuyau (10) flexible est guidé à travers l'ouverture (17).

6. Dispositif de désodorisation de toilettes (1) selon l'une des revendications précédentes, **caractérisé en ce que** l'élément de positionnement (15) est une pièce en matière plastique ou une pièce métallique qui présentent une forme d'entonnoir, de goutte, ronde ou ovale et sont retournées sur le tuyau (10).

7. Dispositif de désodorisation de toilettes (1) selon l'une des revendications précédentes, **caractérisé en ce que** le contrepoids (16) est un corps métallique qui, de manière préférée, est entièrement entouré par l'élément de positionnement (15).

8. Dispositif de désodorisation de toilettes (1) selon l'une des revendications précédentes, **caractérisé en ce que** l'élément de positionnement (15) est asymétrique, et/ou un contrepoids (16) est disposé de manière décentrée dans l'élément de positionnement (15).

9. Dispositif de désodorisation de toilettes (1) selon l'une des revendications précédentes, **caractérisé en ce que** l'élément de préhension (6) comporte, en tant que moyen de liaison au récipient de pulvérisation (2), un système de fermeture à vis, un système de fermeture enfichable, un système de fermeture magnétique, ou un système de fermeture de serrage.

10. Dispositif de désodorisation de toilettes (1) selon l'une des revendications précédentes, **caractérisé en ce que** le dispositif de désodorisation de toilettes (1) comporte un récipient de pulvérisation (2) avec un élément d'actionnement (3), et l'élément d'actionnement est de manière préférée une tête de pulvérisation (3).

11. Dispositif de désodorisation de toilettes (1) selon la revendication 10, **caractérisé en ce que** le récipient de pulvérisation (2) est un récipient de gaz comprimé ou un récipient de pulvérisation à pompe.
